# EUROPÄISCHE PATENTANMELDUNG

(11) **EP 1 138 851 A2**
(43) Veröffentlichungstag der Anmeldung: **04.10.2001**
(21) Anmeldenummer: 01106983.8
(22) Anmeldetag: 21.03.2001
(51) Int. Cl.: E04H 5/02

(54) **Gebäude für Maschinen zur Energieerzeugung oder Energieumformung**

(30) Priorität: 25.03.2000 DE 10015043
(71) Anmelder: Druckluft Huber GmbH, 76189 Karlsruhe (DE)
(72) Erfinder: Huber, Marcus, 76307 Karlsbad (DE)
(74) Vertreter: Frank, Gerhard, Dipl.-Phys.

(57) **Zusammenfassung**

Gebäude für Maschinen zur Energieerzeugung oder Energieumformung aus Luft, dadurch gekennzeichnet, dass mindestens zwei Funktionsräume vorgesehen sind, die über einen Trennboden (15) derart getrennt sind, dass ein unteres Volumen als Versorgungsraum (V1) und ein oberes Volumen als Installationsraum (V2) für die Maschinen (M1,M2) dient, und dass Versorgungsraum (V1) und Installationsraum (V2) über begehbare Austauschflächen zur Luftzufuhr miteinander in Verbindung stehen. Die Luftströme in den Versorgungsraum, vom Versorgungsraum zu einem über dem Installationsraum liegenden Austauschraum und vom Austauschraum in das Freie, werden hierbei durch eine Mehrzahl koordiniert von einer Steuereinheit betätigter Lüftungsgitter (L1...L7) oder entsprechender Abluftklappen temperaturgesteuert, derart, dass sowohl bei Sommer- als auch Winterbetrieb eine möglichst konstante Innentemperatur gewährleistet bleibt.

## Beschreibung

### Technischer Hintergrund

Maschinen zur Energieerzeugung oder Energieumformung sind in der Regel zentraler Bestandteil einer Energiestation, wie sie beispielsweise im Kraftwerksbereich eingesetzt wird. Derartige Maschinen benötigen eine technische Peripherie zur Gewährleistung eines einwandfreien Betriebes, hierzu gehören unter anderem Rohrleitungen, Kabel und Steuer- und Regelgeräte, die die Abgabe der erzeugten oder umgeformten Energie beispielsweise nach Anforderung oder Tageszeit regeln und steuern. Die Erfindung betrifft insbesondere eine Drucklufterzeugungsstation mit Kompressoren als Maschinen, die in verschiedenen Leistungs- und Druckluftqualitätsklassen hergestellt werden kann.

Es versteht sich von selbst, dass diese Bauteile und die erwähnte technische Peripherie witterungsgeschützt untergebracht sein müssen, wozu in der Regel individuell erstellte Gebäude dienen können, oder aber auch containerähnliche Gebäude beispielsweise aus Betonfertigteilen.

### Stand der Technik

Es sind bereits Gebäude bekannt, die als modulartige Baueinheit erstellt werden können, und in denen Maschinen verschiedener Art untergebracht sind, z.B. aus DE 36 11 539 A1 und DE 32 19 752 A1. Die dort gezeigten "Stationsgebäude" sind insbesondere im Hinblick auf gute Schalldämmung ausgelegt.

Eine besondere Problematik besteht bei derartig kleinen Gebäuden, wenn die untergebrachten Maschinen Maschinen zur Drucklufterzeugung, also insbesondere Kompressoren, sind. Diese entwickeln eine erhebliche Abwärme, so dass entsprechend große Kühlluftmengen erforderlich sind. Die strömungstechnische Verteilung dieser Kühlluftströme zu den Aggregaten und ihre Abführung als Abluftströme stellen auch besondere Anforderungen an die bauliche Ausgestaltung des Gebäudes. Infolge der erheblichen Schallentwicklung bei derartigen Kompressoren spielt auch hier die Schalldämmung eine wesentliche zusätzliche Rolle.

### Darstellung der Erfindung

Aufgabe der Erfindung ist es, ein solches Gebäude so auszubilden, dass die erforderlichen Installationen und Versorgungen räumlich optimiert untergebracht werden können, und dass die Luftzufuhr und -abfuhr einschließlich der Kühlluft thermisch und strömungstechnisch optimiert werden kann.

Erfindungsgemäß wird diese Aufgabe mit den Merkmalen des Patentanspruchs 1 gelöst.

Der Grundgedanke der Erfindung sieht eine "Etagenbauweise" vor, bei der die zentralen Aggregate zur Energieerzeugung oder Energieumformung, beispielsweise die Kompressoren, die mittlere Ebene belegen und die untere Ebene und obere Ebene zur Optimierung der Betriebsbedingungen und der Energieversorgung ausgenutzt wird. Hierbei dient das untere Volumen, das unterhalb des Installationsraums für die Maschinen liegt, als Versorgungsraum. Dieser Versorgungsraum erfüllt eine zweifache Aufgabe, nämlich einerseits erfolgt hier die Luftzufuhr zu den Kompressoren im Installationsraum, andererseits sind hier auch die notwendigen Versorgungsleitungen und Anschlüsse/Rohre an die jeweiligen Teile der Maschinen geführt. Die begehbaren Austauschflächen können insbesondere als Gitterroste ausgeführt sein, so dass ein leichter Zugang zur Bedienung und ggf. zur Wartung der Maschinen und auch der zweckmäßigerweise an den umgebenden Wänden angeordneten Steuer- und Regelaggregate einfach möglich ist.

Gemäß einer besonderen Ausgestaltung dient der Raum über der Ebene des Installationsraums als Austauschraum, d.h. das Volumen zwischen Zwischendecke und Dach wirkt als thermischer Isolator, Schalldämmung und als Strömungs-Beruhigungsraum und verhindert eine übermäßige Abstrahlung von entstehender Wärme. Dieses Konzept einer Zwischendecke ermöglicht auch einen einfachen und sehr variablen Anschluss des jeweils verwendeten Kompressortyps über einen einfachen Adapterkanal an eine geeignete Öffnung in der Zwischendecke, aus der die erwärmte Kühlluft dann über übliche Dachauströmer ausströmen kann.

Die erforderliche Kühlluft wird nach einer weiteren bevorzugten Ausgestaltung zusammen mit den Anschlüssen für Energiezufuhr, Druckluftabfuhr und elektrischen Versorgungs- und Steuerleitungen über eine gemeinsame Anschlussseite, insbesondere die Stirnseite durchgeführt, so dass das Fertigteil- Gebäude an den drei verbleibenden Seiten ohne Schwierigkeiten an bereits bestehende Gebäude angebaut werden kann. Von dieser Stirnseite aus kann auch mittels eines Tores der Zugang zu dem Innenraum erfolgen.

Eine besondere Ausgestaltung sieht vor, dass mittels mehrerer steuerbarer Lüftungsgitter an vorgesehenen optimierten Stellen im Zusammenhang mit dem Einbau von Trennboden und Zwischendecke mit weiteren steuerbaren Lüftungsgittern eine auch insbesondere jahreszeitlich optimierte Steuerung der Luftströme eingestellt werden kann.

Diese Zuordnung von Versorgungsraum und Installationsraum und ggf. Austauschraum bildet eine äußerst praktische "Funktionsumgebung" für die eingesetzten Maschinen, insbesondere wenn es sich um Kompressoren handelt. Das Gebäude kann mit einem hohen Vorfertigungsgrad werkseitig hergestellt und auch an seinen Einsatzort transportiert werden, ggf. mit bereits montierten Maschinen, so dass dann dort bauseits nur noch der Anschluss an Versorgungsleitungen und Leitungen zum Datentransfer zur Fernsteuerung/Fernregelung der Anlage verbunden werden müssen.

### Kurze Beschreibung der Zeichnungen

Weitere vorteilhafte Ausgestaltungen sind den Unteransprüchen zu entnehmen, zwei Ausführungsbeispiele werden nun anhand von Zeichnungen näher erläutert. Es zeigen:
- Figur 1:: einen Querschnitt durch das Gebäude in der Ebene B-B der Figur 2 gemäß dem ersten Ausführungsbeispiel,
- Figur 2:: einen Horizontalschnitt durch das Gebäude in der Ebene A-A der Figur 1,
- Figur 3:: eine Frontansicht des Gebäudes nach Figur 1,
- Figur 4:: einen Längsschnitt durch das Gebäude gemäß dem zweiten Ausführungsbeispiel,
- Figur 5:: eine Aufsicht auf den Trennboden beim Gebäude gemäß Figur 4,
- Figur 6:: eine Aufsicht auf die Bodenplatte beim Gebäude gemäß Figur 4, und
- Figur 7:: eine Ansicht auf die Tür beim Gebäude gemäß Figur 4.

### Beschreibung des ersten Ausführungsbeispiels

Das Gebäude besteht in seinem wesentlichen Aufbau (Fig. 1-3) aus Betonfertigteilen, nämlich Bodenplatte 10, Seitenwandungen 11 und 12, Rückwand 13, Stirnwand 14 und Dachplatte 17 in die Stirnwand ist eine Tür T mit Lüftungsgitter L eingesetzt .

Beim dargestellten ersten Ausführungsbeispiel ist auf etwa ein Viertel der Gesamthöhe des Behälters ein Trennboden 15 eingezogen, der zwischen den beiden Stirnseiten 13 und 14 verspannt ist, der aber bei Bedarf auch seitlich auf (nicht dargestellte) vorgefertigte Halteteile aufgelegt werden kann, wenn er nicht die ganze Grundfläche einnehmen soll. Der Trennboden 15 bildet den Aufnahmeboden für zwei Maschinen M1,M2, die hier von ihrer funktionellen Zuordnung zu den Gebäudeteilen Kompressoren sind. Durch den Trennboden 15 wird das Innenvolumen des Gebäudes zunächst in einen unteren Versorgungsraum V1 und einen Installationsraum V2 für die Maschinen M1,M2 aufgeteilt. Im Versorgungsraum V1 befinden sich Kanäle K1,K2 für Rohrleitungen und Kabel zur Versorgung der Maschinen M1 und M2, in den Trennboden sind ferner randseitig Gitterroste 21,22 eingelassen, die sowohl zur Begehbarkeit dienen, aber auch insbesondere als Austauschflächen benötigt werden, um die in den Versorgungsraum V1 stirnseitig zugeführte Zuluft ZL gleichmäßig dem Installationsraum V2 zuzuführen.

Oberhalb des Installationsraums V2 ist eine Zwischendecke 16 eingelassen, die an geeigneten Stellen Durchbrechungen aufweist, so dass mittels Adapterkanälen AK1, AK2, die sehr kurz ausgeführt sein können, eine einfache Abgabe der Abluft AL1 von den Maschinen M1,M2 in den Austauschraum V3 zwischen dem Dach 17 des Gebäudes und der Zwischendecke 16 erfolgen kann. Die erwärmte Kühlluft kann dann über großflächige Dachausströmer 18 auf der Dachplatte 17 das Gebäude verlassen.

Beim dargestellten Ausführungsbeispiel erstreckt sich die Zwischendecke 16 nicht vollständig bis zur Stirnwand 14, sondern springt um beispielsweise etwa 1 m zurück, so dass ein Vorraum V entsteht, in dem eine Treppe 18 seitlich angeordnet sein kann, um vom Vorraum V über den Gitterrost 22 auf den Trennboden 15 und damit zu den Maschinen M1,M2 zu gelangen.

### Beschreibung des zweiten Ausführungsbeispiels

Der grundsätzliche Aufbau des Gebäudes gemäß dem zweiten Ausführungsbeispiel (Figuren 4 bis 7) entspricht dem Aufbau des Gebäudes gemäß den Figuren 1 bis 3, weshalb gleiche Bauteile mit gleichen Bezugszeichen versehen sind. Anhand des zweiten Ausführungsbeispiels soll die durch die erfindungsgemäße Gestaltung des Gebäudes ermöglichte Kühlluftzufuhr und -abfuhr im einzelnen dargestellt werden:

Die vordere Stirnseite 14 weist in der Tür T ein erstes Lüftungsgitter L1 auf, oberhalb der Tür ein zweites Lüftungsgitter L2 zum Einströmen der Kühlluft ZL 1 und ZL 2. Gegenüber dem zweiten Lüftungsgitter L2 befindet sich ein drittes Lüftungsgitter L3, das den Eingang zum Austauschraum V3 bildet.

Die Abluftströme AL1, AL2, AL3 werden durch die Durchbrechungen in der Zwischendecke 16 über Lüftungsgitter L4,L5,L6 geführt und gelangen schließlich als gemeinsamer Abluftstrom AL durch Dachauströmer auf der Dachplatte 17 ins Freie, die ebenfalls mit Lüftungsgittern L7 versehen sind.

Sämtliche Lüftungsgitter L1...L7 sind über eine gemeinsame Regel- und Steuereinheit betätigbar, so dass abhängig von den äußeren Witterungsbedingungen und dem durch die Ausstattungen mit den Kompressoren anfallenden Kühlbedarf die erforderliche Kühlluftmenge zuverlässig zur Verfügung gestellt werden kann.

Die normale Betriebssituation bei einer Raumtemperatur von 20°C, einer Außentemperatur von +18°C und dem Betrieb beider Kompressoren M1 ,M2 sieht wie folgt aus:

Das als Umluftklappe wirkende dritte Lüftungsgitter L3 und das als Abluftklappe dienende Lüftungsgitter L7 sind komplementär zueinander temperaturgesteuert, d.h., je mehr die Umluftklappe L3 öffnet, desto mehr schließt die Abluftklappe L7. Die Kühlluft ZL1 und ZL2 wird über die Öffnung in der Tür T und eine darüber liegende Öffnung in der Stirnwand 14 bei geöffneten Lüftungsgittern L1,L2 in das Gebäude von den Verdichtern angesaugt und durch die eingebauten Kühler in die Verdichter gedrückt. Beim Durchströmen der Kühler erwärmt sich die Kühlluft und wird als Warmluft über die Lüftungsgitter L4 und L5 (Abluftströme AL1,AL2) in den Austauschraum V3 und von dort über die Abluftklappe (Lüftungsgitter L7) nach außen abgeleitet. Das als Umluftklappe wirkende Lüftungsgitter L3 bleibt geschlossen, um eine Erwärmung des Innenraumes zu vermeiden.

Bei Winterbetrieb, wenn durch die absinkende Außentemperatur auch die Innenraumtemperatur abfällt, wird die temperaturgesteuerte Umluftklappe, das Lüftungsgitter L3, geöffnet und entsprechend die Abluftklappe, das Lüftungsgitter L7 gedrosselt. Da infolge der niedrigeren Temperatur weniger Frischluft über die Ansaugklappen (Lüftungsgitter L1,L2) in der Tür und der vorderen Stirnseite angesaugt wird, werden auch diese Klappen gedrosselt. Je niedriger die Außentemperatur wird, umso mehr wird die Abluftklappe L7 gedrosselt, die Umluftklappe L3 wird geöffnet und die Zuluftklappen L1 und L2 werden gedrosselt.

Bei Sommerbetrieb, wenn sich die Raumtemperatur über den eingestellten Sollwert von 20°C erhöht, wird bei geöffneter Abluftklappe L7 und geschlossener Umluftklappe L3 eine zusätzliche Abluftklappe L6 geöffnet, so dass hierdurch ein zusätzlicher Abluftstrom AL3 vom Installationsraum V2 abgesaugt werden kann. Den beiden Lüftungsgittern L1,L2, die vollständig geöffnet sind, ist ein Stützventilator zugeordnet, der Frischluft ZL1, ZL2 an der Frontseite in den Innenraum drückt. Da die nunmehr einströmende Frischluftmenge größer ist als die beiden Kompressoren an Kühlluft benötigen, wird die überschüssige Kühlluft über die Abluftklappe L6 über den Austauschraum V3 nach außen geleitet. In dieser Situation sind die beiden Lüftungsgitter L6 und L7 demnach geöffnet, ebenso die Frischlufteintrittsklappen L1 und L2, wogegen die Umluftklappe (Lüftungsgitter L3) geschlossen ist, da sie gegenläufig mit der Abluftklappe L7 gesteuert wird.

Durch die beschriebenen Steuerungsmöglichkeiten und -optionen der Be- und Entlüftung und dem damit gesteuerten Umluftbetrieb wird eine Zwangssteuerung der Luftwege zur Kühlung bzw. Erwärmung erreicht. Zur Steuerung der Lüftungsgitter und eventuell zugeordneter Ventilatoren über Temperaturfühler kann eine elektronische Steuereinheit (beispielsweise Siemens S7) Verwendung finden.

Auch bei dem zweiten Ausführungsbeispiel verbleiben Zuluft- und Abluftöffnungen ausschließlich in der Decke und an einer Stirnseite, so dass die Aufstellung des Moduls an drei geschlossenen Seiten ermöglicht werden kann, wobei zwischen Boden 10 und Trennboden 15 Versorgungsleitungen 10A...10C eingeführt werden können bzw. von benachbarten Modulen Verbindungen hergestellt werden können.

## Patentansprüche

1. Gebäude für Maschinen zur Energieerzeugung oder Energieumformung aus Luft, **dadurch gekennzeichnet, dass** mindestens zwei Funktionsräume vorgesehen sind, die über einen Trennboden (15) derart getrennt sind, **dass** ein unteres Volumen als Versorgungsraum (V1) und ein oberes Volumen als Installationsraum (V2) für die Maschinen (M1,M2) dient, und **dass** Versorgungsraum (V1) und Installationsraum (V2) über begehbare Austauschflächen zur Luftzufuhr miteinander in Verbindung stehen.

2. Gebäude nach Anspruch 1, **dadurch gekennzeichnet, dass** über dem Installationsraum (V2) ein Austauschraum (V3) vorgesehen ist, der vom Installationsraum (V2) mittels einer Zwischendecke (16) abgetrennt ist und sowohl mit diesem als auch mit der Außenluft in Verbindung steht.

3. Gebäude nach Anspruch 1, **dadurch gekennzeichnet, dass** die Luftzufuhr, die Energiezufuhr, die Druckluftabfuhr und elektrische Versorgungs- und Steuerleitungen in den Versorgungsraum (V1) über eine gemeinsame Anschluss-Seite, insbesondere die Stirnseite, erfolgt, über die das Gebäude auch begehbar ist.

4. Gebäude nach Anspruch 1 bis 3, **dadurch gekennzeichnet, dass** der Trennboden (15) an der Anschluss-Seite zurückspringt, so **dass** ein Vorraum (V) entsteht, in dem mindestens ein Lüftungsgitter (L1,L2) zur Lufteinströmung vorgesehen ist, und in dem eine Treppe (18) zu den als begehbare Gitterroste (21,22) ausgebildeten Austauschflächen führt, die sich entlang den Seitenwandungen (11,12) erstrecken.

5. Gebäude nach Anspruch 1, **dadurch gekennzeichnet, dass** es in seinem Grundaufbau aus Betonfertigteilen besteht.

6. Gebäude nach Anspruch 3 und 4, **dadurch gekennzeichnet, dass** alle Rohrleitungen und Kabel in gemeinsamen Kanälen (K1,K2) zusammengefasst sind, die unterhalb der Gitterroste (21,22) verlaufen.

7. Gebäude nach Anspruch 2, **dadurch gekennzeichnet, dass** der Zugang zum Austauschraum (V3) über ein temperaturgesteuertes Umluft-Lüftungsgitter (L3) führt.

8. Gebäude nach Anspruch 2, **dadurch gekennzeichnet, dass** die Verbindung zwischen dem Installationsraum (V2) und dem Austauschraum (V3) über schaltbare Lüftungsgitter (L4,L5,L6) erfolgt.

9. Gebäude nach Anspruch 2, **dadurch gekennzeichnet, dass** vom Austauschraum (V3) der Abluftstrom (AL) über ein gegensinnig zum Umluft-Lüftungsgitter (L3) gesteuertes Abluft-Lüftungsgitter (L7) erfolgt.

10. Gebäude nach Anspruch 7 bis 9, **dadurch gekennzeichnet, dass** die Lüftungsgitter (L1...L7) außentemperaturabhängig von einer Steuereinheit betätigbar sind.
